# FASCICULE DE BREVET EUROPEEN

(11) **EP 2 908 190 B1**
(45) Date de publication et mention de la délivrance du brevet: **01.11.2017**
(21) Numéro de dépôt: 14184631.1
(22) Date de dépôt: 12.09.2014
(51) Int. Cl.: G04B 17/26, G04B 18/04, G04B 17/06

(54) **Résonateur combiné à frottement minimal**
Kombinierter Resonator mit minimaler Reibung
Combined resonator with minimal friction

(30) Priorité: 17.02.2014 EP 14155429; 17.02.2014 EP 14155431; 17.02.2014 EP 14155433
(43) Date de publication de la demande: 19.08.2015
(73) Titulaire: The Swatch Group Research and Development Ltd., 2074 Marin (CH)
(72) Inventeur: Favre, Jérôme, 2000 Neuchâtel (CH)
(74) Mandataire: Giraud, Eric

(56) Documents cités:
- EP-A1- 2 570 870
- CH-A2- 703 475
- JP-A- 2002 307 254

## Description

### Domaine de l'invention

L'invention concerne un mécanisme d'horlogerie comportant un mobile d'application d'un couple à un résonateur combiné que comporte ledit mécanisme, ledit résonateur combiné étant à au moins deux degrés de liberté et comportant un premier résonateur linéaire selon une première direction et comportant une première masse par rapport à laquelle oscille un deuxième résonateur linéaire selon une deuxième direction sensiblement orthogonale à ladite première direction, ledit deuxième résonateur comportant une deuxième masse porteuse d'une goupille comportant un arbre, et agencée pour coopérer sous forme d'un système bielle-manivelle avec une rainure que comporte ledit mobile.

L'invention concerne encore un mouvement équipé d'un tel mécanisme d'horlogerie.

L'invention concerne encore une montre équipée d'un tel mouvement.

L'invention concerne le domaine des mécanismes d'horlogerie, et, plus précisément, des résonateurs mécaniques.

### Arrière-plan de l'invention

On connaît un résonateur combiné comportant deux résonateurs à guidage flexible mis en série l'un avec l'autre, et dont une masse de l'un porte un goupille qui coopère avec une rainure d'un mobile soumis à un couple.

Il subsiste néanmoins des frottements au niveau de cette liaison goupille-rainure, qui ne sont pas constants ni maîtrisés.

Le document CH703745 A2 au nom de SWATCH GROUP RESEARCH & DEVELOPMENT Ltd décrit un procédé de réalisation d'une transmission sans contact dans un mouvement d'horlogerie, selon lequel on réalise un couple de composants antagonistes dudit mouvement d'horlogerie, dont l'un entraîne l'autre ou prend appui sur l'autre, par l'application d'un traitement superficiel leur conférant une charge électrostatique ou/et magnétique de même polarisation ou/et aimantation au niveau de surfaces antagonistes, de façon à ce que ces composants antagonistes tendent à se repousser quand ils sont approchés l'un de l'autre. Ce traitement superficiel consiste à déposer sur la surface de contact ou/et sur la surface de contact antagoniste au moins une couche mince.

Le document JP2002 307254A au nom de OKAMOTO décrit un dispositif de guidage linéaire magnétique, notamment pour machines-outils, constitué d'un rail de guidage ayant une rainure de roulement d'un élément roulant, et d'un coulisseau monté librement pour un mouvement relatif dans la direction axiale. Des aimants permanents sont installé sur la surface du rail de guidage et la surface inférieure du coulisseau, dans un agencement tel que, les surfaces d'accouplement des aimants ayant la même polarité (NN ou SS), la charge appliquée sur le rail de guidage est réduite par la forces de répulsion des deux aimants, et ainsi la durée de vie du dispositif de guidage linéaire est prolongée.

### Résumé de l'invention

L'invention se propose de supprimer les frottements entre la goupille et la rainure.

A cet effet, l'invention concerne un mécanisme d'horlogerie comportant un mobile d'application d'un couple à un résonateur combiné que comporte ledit mécanisme, selon la revendication 1.

L'invention concerne encore un mouvement équipé d'un tel mécanisme d'horlogerie.

L'invention concerne encore une montre équipée d'un tel mouvement.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en plan, un résonateur combiné comportant deux résonateurs à guidage flexible mis en série l'un avec l'autre, et dont une masse de l'un porte une goupille qui coopère avec une rainure d'un mobile soumis à un couple, tel qu'une roue d'échappement ;
- la figure 2 représente, de façon schématisée et en plan, un agencement particulier de cette goupille et de la rainure de ce mobile, selon l'invention ;
- la figure 3 est un schéma-blocs représentant une montre comportant un tel mouvement équipé d'un tel résonateur combiné.

### Description détaillée des mondes de réalisation préférés

On connaît, tel que visible sur la figure 1, un résonateur combiné à au moins deux degrés de liberté 10 issu de la mise en série de deux résonateurs O1 et O2 à guidage flexible comportant chacun une masse M1, M2, celle M1 du premier résonateur O1 étant suspendue par des premières lames flexibles L1 à une structure fixe P telle qu'une platine. Le premier résonateur O1 oscille essentiellement selon une première direction linéaire Y. La première masse mobile M1 de ce premier résonateur O1 sert d'ancrage aux deuxièmes lames flexibles L2 d'un deuxième résonateur O2, qui oscille essentiellement selon une deuxième direction linéaire X, sensiblement perpendiculaire à la première direction linéaire Y. La deuxième masse mobile M2 du deuxième résonateur O2 comporte une goupille 2, qui coopère avec une rainure 1 que porte un mobile 3 soumis à un couple, typiquement une roue d'échappement.

Les forces de rappel ne sont pas exactement proportionnelles aux déplacements, car les guidages flexibles L1, L2, utilisés dans un tel résonateur combiné sont très courts, ce qui entraîne une non-linéarité de la force du ressort en fonction du déplacement, ce qui introduit un défaut d'isochronisme.

De plus, si les deux résonateurs O1 et O2 ne sont pas bien synchronisés, il s'ensuit un mouvement elliptique de la goupille 2 entraînée par la rainure 1 qui tourne avec le mobile 3.

La nature du guidage entre la goupille 2 et la rainure 1 influence donc directement l'isochronisme.

Il est possible d'améliorer le rendement d'un tel concept en supprimant les frottements entre la goupille 2 et la rainure 1 en utilisant des surfaces en répulsion, notamment des aimants, ou des électrets, en répulsion. Un tel agencement est proposé sur la figure 2, dans le cas particulier non limitatif d'une répulsion magnétique.

Pour rendre le système isochrone, on agence de façon particulière la rainure 1 qui sert de guidage à la goupille 2 fixée sur la deuxième masse M2 du deuxième résonateur 02.

La goupille 2 est un anneau 21 magnétisé radialement, ou dans un mode particulier illustré à la figure 2, est un arbre 20 qui porte un tel anneau 21 magnétique. Dans l'alternative magnétique illustrée sur la figure 2, la rainure 1 est également magnétisée de telle sorte à être toujours en répulsion avec l'anneau 21.

La rainure 1 peut, soit être magnétisée sur toute sa structure, soit comporter des aimants individuels en nombre suffisant, et dont la magnétisation est orientée selon une direction perpendiculaire à la tangente locale à la surface intérieure de ladite rainure 1. De la même façon, l'anneau 21 peut, soit être magnétisé sur toute sa structure, soit comporter des aimants individuels en nombre suffisant et magnétisés de façon similaire.

La rainure 1 et l'anneau 2 forment ainsi une manivelle sans frottement, dont les avantages majeurs sont l'augmentation du rendement ainsi que la diminution de l'usure. L'auto-démarrage de l'oscillation du résonateur combiné est également amélioré.

Dans une variante électrostatique, les aimants peuvent être remplacés par des électrets.

Dans l'une ou l'autre variante magnétique ou électrostatique, la zone aimantée, respectivement électrisée, de la rainure 1 ou/et de l'anneau 21 peut résulter d'un traitement d'une couche superficielle du matériau, respectivement ferromagnétique ou électrostatiquement conducteur, constituant cette rainure 1 ou/et cet anneau 21.

Ainsi l'invention concerne un mobile 3 d'application d'un couple à un résonateur combiné 10 comportant un premier résonateur 10 linéaire selon une première direction Y par rapport auquel oscille un deuxième résonateur 20 linéaire selon une deuxième direction X sensiblement orthogonale à cette direction Y, ce deuxième résonateur 20 comportant une deuxième masse M2 porteuse d'une goupille 2. Le mobile 3 comporte un anneau 21, agencé pour constituer une telle goupille 2, ou pour être monté sur un arbre 20 que comporte cette goupille 2. Cet anneau 21 est mobile en coulissement à jeu minimal dans la rainure 1 du mobile 3, et à distance des surfaces latérales 11, 12, intérieures de cette rainure 1, sous l'effet de champs de répulsion magnétiques ou/et électrostatiques.

La périphérie 22 de l'anneau 21 est ainsi toujours à distance de ces surfaces latérales 11, 12, qui, dans une application préférée, sont parallèles.

Plus particulièrement, la rainure 1 est sensiblement radiale par rapport à l'axe de pivotement D du mobile 3.

Plus particulièrement, la rainure 1 comporte au moins une zone concave par rapport à une radiale issue de l'axe de pivotement D.

L'invention concerne encore un tel résonateur combiné 10 équipé d'un tel mobile 3 avec une rainure 1 telle que décrite ci-dessus, où la goupille 2 est agencée pour coopérer avec un tel mobile 3, et constitue ledit anneau 21, ou bien comporte un arbre 20 porteur de cet anneau 21.

L'invention concerne encore un mouvement 100 équipé d'un tel résonateur combiné 10, et une montre 200 équipée d'un tel mouvement 100.

## Revendications

1. Mécanisme d'horlogerie comportant un mobile (3) d'application d'un couple à un résonateur combiné que comporte ledit mécanisme, ledit résonateur combiné étant à au moins deux degrés de liberté (10) et comportant un premier résonateur (O1) linéaire selon une première direction (Y) et comportant une première masse (M1) par rapport à laquelle oscille un deuxième résonateur (O2) linéaire selon une deuxième direction (X) sensiblement orthogonale à ladite première direction (Y), ledit deuxième résonateur (O2) comportant une deuxième masse (M2) porteuse d'une goupille (2) comportant un arbre (20), et agencée pour coopérer sous forme d'un système bielle-manivelle avec une rainure (1) que comporte ledit mobile (3), **caractérisé en ce que** ledit arbre (20) porte un anneau (21) mobile en coulissement à jeu minimal dans ladite rainure (1) dudit mobile (3), et à distance de surfaces latérales (11; 12) que comporte intérieurement ladite rainure (1) sous l'effet de champs de répulsion magnétiques ou/et électrostatiques.

2. Mécanisme d'horlogerie selon la revendication 1, **caractérisé en ce que** ledit anneau (21) est magnétisé radialement.

3. Mécanisme d'horlogerie selon la revendication 2, **caractérisé en ce que** ledit anneau (21) est magnétisé sur toute sa structure.

4. Mécanisme d'horlogerie selon la revendication 2, **caractérisé en ce que** ledit anneau (21) comporte des aimants individuels magnétisés radialement.

5. Mécanisme d'horlogerie selon l'une des revendications 1 à 4, **caractérisé en ce que** ladite rainure (1) est magnétisée de sorte à être toujours en répulsion avec ledit anneau (21).

6. Mécanisme d'horlogerie selon la revendication 5, **caractérisé en ce que** ladite rainure (1) est magnétisée sur toute sa structure.

7. Mécanisme d'horlogerie selon la revendication 5, **caractérisé en ce que** ladite rainure (1) comporte des aimants individuels, dont la magnétisation est orientée selon une direction perpendiculaire à la tangente locale à la surface intérieure de ladite rainure (1).

8. Mécanisme d'horlogerie selon l'une des revendications 1 à 7, **caractérisé en ce que** lesdites surfaces latérales (11 ; 12) sont parallèles.

9. Mécanisme d'horlogerie selon l'une des revendications 1 à 8, **caractérisé en ce que** ladite rainure (1) est sensiblement radiale par rapport à l'axe de pivotement (D) dudit mobile (3).

10. Mécanisme d'horlogerie selon l'une des revendications 1 à 8, **caractérisé en ce que** ladite rainure (1) comporte au moins une zone concave par rapport à une radiale issue de l'axe de pivotement (D) dudit mobile (3).

11. Mécanisme d'horlogerie selon l'une des revendications 1 à 10, **caractérisé en ce que** ladite première masse (M1) dudit premier résonateur (O1) est suspendue par des premières lames flexibles (L1) à une structure fixe (P), ladite première masse mobile (M1) servant d'ancrage à des deuxièmes lames flexibles (L2) que comporte ledit deuxième résonateur (02).

12. Mécanisme d'horlogerie selon l'une des revendications 1 à 11, **caractérisé en ce que** ledit mobile (3) est une roue d'échappement.

13. Mouvement d'horlogerie (100) équipé d'un mécanisme d'horlogerie selon l'une des revendications 1 à 12.

14. Montre (200) équipée d'un mouvement d'horlogerie (100) selon la revendication 13.

## Patentansprüche

1. Uhrenmechanismus, umfassend ein Drehteil (3) für die Ausübung eines Drehmoments auf einen kombinierten Resonator, den der Mechanismus aufweist, wobei der kombinierte Resonator mindestens zwei Freiheitsgrade (10) besitzt und einen ersten linearen Resonator (O1) in einer ersten Richtung (Y) umfasst, und eine erste Masse (M1) aufweist, in Bezug auf die ein zweiter linearer Resonator (O2) in einer zweiten Richtung (X), die zu der ersten Richtung (Y) im Wesentlichen senkrecht ist, oszilliert, wobei der zweite Resonator (O2) eine zweite Masse (M2) aufweist, die einen Stift (2) trägt, der eine Welle (20) umfasst und dafür ausgelegt ist, in Form eines Schubkurbel-Systems mit einer Nut (1) zusammenzuwirken, die das Drehteil (3) aufweist, **dadurch gekennzeichnet, dass** die Welle (20) einen Ring (21) trägt, der in der Nut (1) des Drehteils (3) mit minimalem Spiel gleitend bewegbar ist und unter der Einwirkung magnetischer und/oder elektrostatischer Abstoßungsfelder in einem Abstand von seitlichen Oberflächen (11; 12) angeordnet ist, die die Nut (1) innen aufweist.

2. Uhrenmechanismus nach Anspruch 1, **dadurch gekennzeichnet, dass** der Ring (21) radial magnetisiert ist.

3. Uhrenmechanismus nach Anspruch 2, **dadurch gekennzeichnet, dass** der Ring (21) auf seiner gesamten Struktur magnetisiert ist.

4. Uhrenmechanismus nach Anspruch 2, **dadurch gekennzeichnet, dass** der Ring (21) radial magnetisierte, einzelne Magneten umfasst.

5. Uhrenmechanismus nach einem der Ansprüche 1 bis 4, **dadurch gekennzeichnet, dass** die Nut (1) in einer Weise magnetisiert ist, dass sie in Bezug auf den Ring (21) stets abstoßend ist.

6. Uhrenmechanismus nach Anspruch 5, **dadurch gekennzeichnet, dass** die Nut (1) auf ihrer gesamten Struktur magnetisiert ist.

7. Uhrenmechanismus nach Anspruch 5, **dadurch gekennzeichnet, dass** die Nut (1) einzelne Magneten aufweist, deren Magnetisierung in einer Richtung senkrecht zu der lokalen Tangente an die innere Oberfläche der Nut (1) ausgerichtet ist.

8. Uhrenmechanismus nach einem der Ansprüche 1 bis 7, **dadurch gekennzeichnet, dass** die seitlichen Oberflächen (11; 12) parallel sind.

9. Uhrenmechanismus nach einem der Ansprüche 1 bis 8, **dadurch gekennzeichnet, dass** die Nut (1) in Bezug auf die Drehachse (D) des Drehteils (3) im Wesentlichen radial ist.

10. Uhrenmechanismus nach einem der Ansprüche 1 bis 8, **dadurch gekennzeichnet, dass** die Nut (1) mindestens einen Bereich aufweist, der in Bezug auf die radiale Erstreckung der Drehachse (D) des Drehteils (3) konkav ist.

11. Uhrenmechanismus nach einem der Ansprüche 1 bis 10, **dadurch gekennzeichnet, dass** die erste Masse (M1) des ersten Resonators (O1) durch erste biegsame Plättchen (L1) an einer festen Struktur (P) aufgehängt ist, wobei die erste bewegbare Masse (M1) als Verankerung an zweiten biegsamen Plättchen (L2), die der zweite Resonator (O2) aufweist, dient.

12. Uhrenmechanismus nach einem der Ansprüche 1 bis 11, **dadurch gekennzeichnet, dass** das Drehteil (3) ein Hemmungsrad ist.

13. Uhrwerk (100), das mit einem Uhrenmechanismus nach einem der Ansprüche 1 bis 12 ausgestattet ist.

14. Uhr (200), die mit einem Uhrwerk (100) nach Anspruch 13 ausgestattet ist.

## Claims

1. Clockwork mechanism comprising a mobile station (3) for the application of a torque to a combined resonator that comprises said mechanism, said combined resonator with at least two degrees of freedom (10) and comprising a first linear resonator (O1) according to a first direction (Y) and comprising a first mass (M1) with respect to which a second linear resonator (O2) oscillates according to a second direction (X) that is substantially orthogonal to said first direction (Y), said second resonator (02) comprising a second mass (M2) that carries a pin (2) comprising a shaft (20), and arranged to cooperate in the form of a rod-and-handle system with a groove (1) that comprises said mobile station (3), **characterised in that** said shaft (20) carries a ring (21) slidably movable with minimum clearance in said groove (1) of said mobile station (3), and at a distance from lateral surfaces (11; 12) which comprises interiorly said groove (1) under the effect of magnetic or/and electrostatic repulsion fields.

2. Clockwork mechanism according to claim 1, **characterised in that** said ring (21) is magnetised radially.

3. Clockwork mechanism according to claim 2, **characterised in that** said ring (21) is magnetised over its entire structure.

4. Clockwork mechanism according to claim 2, **characterised in that** said ring (21) comprises individual radially magnetised magnets.

5. Clockwork mechanism according to one of claims 1 to 4, **characterised in that** said groove (1) is magnetised in such a way as to always be in repulsion with said ring (21).

6. Clockwork mechanism according to claim 5, **characterised in that** said groove (1) is magnetised over its entire structure.

7. Clockwork mechanism according to claim 5, **characterised in that** said groove (1) comprises individual magnets, of which the magnetisation is oriented according to a direction perpendicular to the tangent local to the inner surface of said groove (1).

8. Clockwork mechanism according to one of claims 1 to 7, **characterised in that** said lateral surfaces (11; 12) are parallel.

9. Clockwork mechanism according to one of claims 1 to 8, **characterised in that** said groove (1) is substantially radial in relation to the pivot axis (D) of said mobile station (3).

10. Clockwork mechanism according to one of claims 1 to 8, **characterised in that** said groove (1) comprises at least one concave zone with respect to a radial coming from the pivot axis (D) of said mobile station (3).

11. Clockwork mechanism according to one of claims 1 to 10, **characterised in that** said first mass (M1) of said first resonator (O1) is suspended by first flexible blades (L1) from a fixed structure (P), said first mobile mass (M1) used as an anchoring to second flexible blades (L2) that comprise said second resonator (O2).

12. Clockwork mechanism according to one of claims 1 to 11, **characterised in that** said mobile station (3) is an escapement wheel.

13. Clockwork movement (100) provided with a clockwork mechanism according to one of claims 1 to 12.

14. Watch (200) provided with a clockwork movement (100) according to claim 13.
